# NEUE EUROPÄISCHE PATENTSCHRIFT

(11) **EP 2 455 267 B2**
(45) Veröffentlichungstag und Bekanntmachung des Hinweises auf die Entscheidung über den Einspruch: **11.11.2020**
(45) Hinweis auf die Patenterteilung: 30.10.2013
(21) Anmeldenummer: 11450110.9
(22) Anmeldetag: 01.09.2011
(51) Int. Cl.: B61B 9/00, B61B 12/12, B61B 13/12

(54) **Anlage zur Beförderung von Personen und Verfahren zum Betrieb dieser Anlage**
Installation for conveying people and method for operating same
Installation de transport de personnes et procédé de fonctionnement de cette installation

(30) Priorität: 22.11.2010 AT 19312010
(43) Veröffentlichungstag der Anmeldung: 23.05.2012
(73) Patentinhaber: Innova Patent GmbH, 6922 Wolfurt (AT)
(72) Erfinder: Czaloun, Johann, 39012 Meran (IT)
(74) Vertreter: Beer & Partner Patentanwälte KG

(56) Entgegenhaltungen:
- EP-A1- 0 461 098
- EP-A1- 0 673 817
- EP-A1- 0 687 607
- EP-A1- 1 088 729
- DE-A1- 4 133 052
- JP-A- S61 138 763
- Offenkundige Vorbenutzung welche folgende Dokumente umfasst: & Auszug aus Wikipedia & Verbale delle verifiche e prove funzionali per L'apertura al publico esercizio & Englische Übersetzung von D5-3 & Interfacciamento con limiti di certificatione e di impiego & Englische Übersetzung von D5-5 & Konstruktionszeichnung Nr. 81-00738 & Konstruktionszeichnung Nr. 81-00799 & Konstruktionszeichnung Nr. 82-00866 & Eidesstattliche Versicherung Hr. Conte

## Beschreibung

Die gegenständliche Erfindung betrifft eine Anlage zur Beförderung von Personen mit mindestens einer Fahrbahn, längs welcher mittels in sich geschlossener Förderseile mehrere Fahrzeuge bzw. Fahrzeuggruppen verfahrbar sind, wobei mindestens zwei aufeinander folgende Förderseile vorgesehen sind, welchen jeweils mindestens ein Antrieb zugeordnet ist, wodurch sie unabhängig voneinander antreibbar sind, und an welche die Fahrzeuge bzw. Fahrzeuggruppen mittels Klemmeinrichtungen ankuppelbar sind.

Bekannte derartige Anlagen zur Beförderung von Personen, welche z.B. aus der EP 611220 B1 und der EP 1193153 B1 oder der EP 0 461 098 A1 bekannt sind, weisen zwei Fahrbahnen auf, längs welcher Fahrzeuge mittels in sich geschlossener Förderseile, welchen Antriebe zugeordnet sind, verfahrbar sind. Da die Fahrzeuge an die diesen zugeordneten Förderseile angekuppelt sind, wird die Bewegung der Fahrzeuge durch die Antriebe der Förderseile gesteuert. Da die Länge dieser Förderseile mit maximal etwa 2000 m begrenzt ist, ist es weiters bekannt, in jeder der beiden Fahrtrichtungen aufeinander folgend mindestens zwei in sich geschlossene Förderseile vorzusehen. Hierdurch wird es einerseits ermöglicht, derartige Anlagen zur Beförderung von Personen mit beliebigen Längen auszubilden. Da die Fahrzeuge an die einzelnen Förderseile angekuppelt sind, ist es andererseits hierdurch auch möglich, die Bewegung der einzelnen Fahrzeuge unabhängig voneinander zu steuern. Durch Abstellen des Antriebes eines der Förderseile werden somit die an dieses Förderseil angekuppelten Fahrzeuge zum Stillstand gebracht, wodurch sie von Passagieren bestiegen oder verlassen werden können.

Bei bekannten derartigen Anlagen besteht bei der Bewegung der Fahrzeuge das Erfordernis, diese jeweils an dem in Bewegungsrichtung befindlichen Ende eines Förderseiles von diesem abzukuppeln und sie an das nachfolgende Förderseil anzukuppeln. Um dies zu ermöglichen, ist es bekannt, die Endbereiche der beiden Förderseile nebeneinander anzuordnen und weiters die mindestens eine an den Fahrzeugen vorgesehene Klemmeinrichtung gegenüber der Bewegungsrichtung quer verstellbar auszubilden. Sobald das betreffende Fahrzeug an das Ende des ersten Förderseiles gelangt ist, wird es von dem ersten Förderseil abgekuppelt, wird weiters die Klemmeinrichtung quer zum Verlauf der beiden Förderseile verstellt und wird das Fahrzeug an das anschließende Förderseil angekuppelt, wodurch es in der Folge durch dieses Förderseil bewegt wird.

Der gegenständlichen Patentanmeldung liegt die Aufgabe zugrunde, eine Anlage zur Beförderung von Personen zu schaffen, bei welcher es nicht erforderlich ist, zwei aufeinander folgende Förderseile in deren Endbereichen nebeneinander anzuordnen und eine quer verstellbare Kupplungseinrichtung vorzusehen. Dies wird erfindungsgemäß dadurch erzielt, dass die mindestens zwei aufeinander folgenden Förderseile in Längsrichtung der Anlage aufeinander folgend zumindest angenähert in einer Linie angeordnet sind, dass die Fahrzeuge mit mindestens zwei in Längsrichtung der Anlage voneinander im Abstand angeordneten Klemmeinrichtungen ausgebildet sind und dass eine Steuereinrichtung vorgesehen ist, durch welche beim Übergang eines Fahrzeuges von einem Förderseil auf das folgende Förderseil mindestens die in Fahrtrichtung befindliche erste Klemmeinrichtung vom ersten Förderseil abgekuppelt und hierauf an das folgende Förderseil angekuppelt wird und in weiterer Folge die mindestens eine weitere Klemmeinrichtung gleichfalls vom ersten Förderseil abgekuppelt und hierauf an das folgende Förderseil angekuppelt wird.

Vorzugsweise ist die Steuereinrichtung durch eine Steuerschiene gebildet, durch welche bei der Bewegung des Fahrzeuges die an diesem befindlichen Klemmeinrichtungen in ihre Offenstellung gebracht werden, wodurch das Fahrzeug vom ersten Förderseil abgekuppelt und in weiterer Folge an das folgende Förderseil angekuppelt wird. Dabei kann die Steuerschiene an ihren beiden Enden mit vorzugsweise keilförmig ausgebildeten Steuerrampen ausgebildet sein.

Vorzugsweise sind weiters die beiden Steuerrampen verschwenkbar und mittels Stelleinrichtungen höhenverstellbar.

Weiters ist vorzugsweise den Klemmeinrichtungen jeweils eine an einem Steuerhebel gelagerte Steuerrolle zugeordnet, welche auf die Steuerschiene aufläuft, wodurch die Klemmeinrichtungen in ihre Offenstellungen gebracht werden.

Vorzugsweise wird das Fahrzeug im Bereich einer Steuerschiene zum Stillstand gebracht und werden weiters auch die Förderseile angehalten, worauf Steuerrampen verschwenkt werden, wodurch mindestens die in Bewegungsrichtung des Fahrzeuges erste Klemmeinrichtung an das Förderseil angekuppelt und die folgenden Klemmeinrichtungen vom ersten Förderseil abgekuppelt werden und wird das folgende Förderseil angetrieben, worauf die weiteren Klemmeinrichtungen aufeinanderfolgend an das folgende Förderseil angekuppelt werden. Alternativ dazu können die beiden Förderseile mit gleichen Geschwindigkeiten angetrieben werden, wobei durch die Bewegung des Fahrzeuges über eine Steuerschiene hinweg die einzelnen Klemmeinrichtungen aufeinander folgend vom ersten Förderseil abgekuppelt und an das folgende Förderseil angekuppelt werden.

Eine erfindungsgemäße Beförderungsanlage bzw. das Betriebsverfahren sind nachstehend anhand der Zeichnungen erläutert Es zeigen:
- FIG.1: einen Abschnitt einer erfindungsgemäßen Anlage zur Beförderung von Personen, in einem ersten Stadium des Überganges eines Fahrzeuges von einem ersten Förderseil auf das nachfolgende Förderseil,
- FIG.1a: den Schnitt nach der Linie Ia-Ia der FIG.1,
- FIG.2: den Abschnitt der Anlage gemäß FIG.1, in einem zweiten Stadium des Überganges eines Fahrzeuges von einem ersten Förderseil auf das nachfolgende Förderseil,
- FIG.2a: den Schnitt nach der Linie IIa-IIa der FIG.2,
- FIG.2b: den Schnitt nach der Linie IIb-IIb der FIG.2,
- FIG.3: den Abschnitt der Anlage gemäß FIG.1, in einem dritten Stadium des Überganges eines Fahrzeuges von einem ersten Förderseil auf das nachfolgende Förderseil,
- FIG.3a: den Schnitt nach der Linie IIIa-IIIa der FIG.3,
- FIG.3b: den Schnitt nach der Linie IIIb-IIIb der FIG.3,
- FIG.4: den Abschnitt der Anlage gemäß FIG.1, in einem vierten Stadium des Überganges eines Fahrzeuges von einem ersten Förderseil auf das nachfolgende Förderseil,
- FIG.4a: den Schnitt nach der Linie IVa-IVa der FIG.4,
- FIG.5: eine erste Ausführungsform einer Einrichtung zur Steuerung der Klemmeinrichtungen in einer erfindungsgemäßen Anlage, in einem ersten Stadium des Kupplungsvorganges, in Seitenansicht,
- FIG.5a: die Einrichtung gemäß FIG.5, in gegenüber der FIG.5 vergrößertem Maßstab,
- FIG.6: die Einrichtung gemäß FIG.5 in einem zweiten Stadium des Kupplungsvorganges, in Seitenansicht,
- FIG.6a: die Einrichtung gemäß FIG.6, in gegenüber der FIG.6 vergrößertem Maßstab,
- FIG.7: die Einrichtung gemäß FIG.5, in einem dritten Stadium des Kupplungsvorganges, in Seitenansicht,
- FIG.7a: die Einrichtung gemäß FIG.7, in gegenüber der FIG.7 vergrößertem Maßstab,
- FIG.8, FIG.8a, FIG.8b: eine zweite Ausführungsform einer Einrichtung zur Steuerung der Klemmeinrichtungen in einer erfindungsgemäßen Anlage, in drei aufeinander folgenden Stadien des Kupplungsvorganges, in Seitenansicht,
- FIG.9: eine Ausführungsform einer Einrichtung zur Steuerung der Klemmeinrichtungen, in einer nicht erfindungsgemäßen Anlage, in Seitenansicht,
- FIG.9a: die Einrichtung gemäß FIG.9, in gegenüber FIG.9 vergrößertem Maßstab,
- FIG.10, FIG.10a: Querschnitte durch die Einrichtung zur Steuerung der Klemmeinrichtungen der Ausführungsformen gemäß den FIG.5 bis FIG.9a.

Wie dies aus den FIG.1 bis FIG.4 ersichtlich ist, sind bei einer erfindungsgemäßen Anlage zur Beförderung von Personen ein in sich geschlossenes Förderseil 1 und ein angenähert in gerader Linie an dieses folgendes zweites in sich geschlossenes Förderseil 2 vorgesehen. Eine derartige Anlage kann in jeder der Fahrtrichtungen eine beliebige Anzahl von aufeinander folgenden Förderseilen aufweisen.

Das erste Förderseil 1 ist an seinen Enden über Seiltrommeln 10 gelegt, welche um eine zumindest angenähert horizontal ausgerichtete Achse verdrehbar gelagert sind, wobei das Förderseil 1 ein oberes Trum 11 und ein unteres Trum 12 aufweist. Das zweite Förderseil 2 ist an seinen Enden über Seiltrommeln 20 gelegt, welche gleichfalls um eine zumindest angenähert horizontal ausgerichtete Achse verdrehbar gelagert sind, wobei auch das zweite Förderseil 2 ein oberes Trum 21 und ein unteres Trum 22 aufweist. Zumindest einer der Seiltrommeln 10 und 20 ist jeweils ein Antrieb zugeordnet, durch welche die beiden Förderseile 1 und 2 bewegbar sind. Die beiden oberen Trume 11 und 21 der beiden Förderseile 1 und 2 sind über Seiltragrollen 13 und 23 geführt. Mittels der beiden Förderseile 1 und 2 sind längs einer Fahrbahn mehrere Fahrzeuge 3 verfahrbar. Hierfür sind die Fahrzeuge 3 mit mehreren in Bewegungsrichtung im Abstand voneinander angeordneten Klemmeinrichtungen 31, 32, 33, 34 und 35 ausgebildet, welche an die jeweils oberen Seiltrume 11 und 21 der Förderseile 1 und 2 ankuppelbar sind, wodurch die Fahrzeuge 3 in Richtung des Pfeiles A verfahrbar sind. Im Bereich des Überganges der Fahrzeuge 3 vom ersten Förderseil 1 auf das folgende Förderseil 2 ist weiters eine Einrichtung 4 zur Steuerung der Klemmeinrichtungen 31 bis 35 vorgesehen.

Beim Betrieb einer derartigen Anlage werden bei der Bewegung der Fahrzeuge 3 bei deren Übergang vom ersten Förderseil 1 auf das zweite Förderseil 2 aufeinander folgend die Klemmeinrichtungen 31 bis 35 geöffnet, wodurch sie vom oberen Trum 11 des ersten Förderseiles 1 abgekuppelt werden und werden sie aufeinander folgend wieder geschlossen, wodurch sie an das obere Trum 21 des zweiten Förderseiles 2 angekuppelt werden, wodurch die Fahrzeuge 3 vorerst durch das erste Förderseil 1 und in der Folge durch das zweite Förderseil 2 bewegt werden.

Bei der in FIG.1 dargestellten Betriebsphase ist das Fahrzeug 3 mittels sämtlicher Kupplungseinrichtungen 31 bis 35 an das obere Seiltrum 11 des ersten Förderseiles 1 angekuppelt.

Bei der in FIG.2 dargestellten Betriebsphase sind die Klemmeinrichtungen 31 bis 33 durch die Steuereinrichtung 4 nacheinander geöffnet worden, wogegen die Klemmeinrichtungen 34 und 35 weiterhin an das obere Seiltrum 11 des Förderseiles 1 angekuppelt sind.

Bei der in FIG.3 dargestellten Betriebsphase sind bei der weiteren Bewegung des Fahrzeuges 3 die Klemmeinrichtungen 31 bis 34 nacheinander an das obere Seiltrum 21 des zweiten Förderseiles 2 angekuppelt worden und ist die Klemmeinrichtung 35 geöffnet worden, wodurch das Fahrzeug 3 an das obere Trum 21 des zweiten Förderseiles 2 angekuppelt ist und vom oberen Trum 11 desr ersten Förderseiles 1 abgekuppelt ist.

Bei der in FIG.4 dargestellten Betriebsphase sind sämtliche Klemmeinrichtungen 31 bis 35 geschlossen worden, wodurch das Fahrzeug 3 mittels sämtlicher Klemmeinrichtungen 31 bis 35 an das obere Trum 21 des zweiten Förderseiles 2 angekuppelt ist und durch dieses bewegt wird.

Anstelle von einzelnen Fahrzeugen können auch Fahrzeuggruppen vorgesehen sein.

Nachstehend ist eine erste Ausführungsform einer erfindungsgemäßen Anlage näher erläutert.

Wie dies aus den FIG.5 und FIG.5a ersichtlich ist, weist die Anlage eine Bahn 5 auf, welche vorzugsweise durch zwei Schienen gebildet ist und längs welcher mindestens ein Fahrzeug 3 verfahrbar ist. Hierfür ist ein erstes Förderseil 1 vorgesehen, welches an seinem in der Zeichnung dargestellten Ende über eine Umlenktrommel 10 und über eine Ablenktrommel 10a geführt ist. An dieses erste Förderseil 1 schließt in gerader Linie ein zweites Förderseil 2 an, welches an seinem in der Zeichnung dargestellten Anfang über eine Umlenktrommel 20 und über eine Ablenktrommel 20a geführt ist. Die beiden Förderseile 1 und 2 weisen jeweils ein oberes Seiltrum 11 bzw. 21 und ein unteres Seiltrum 12 bzw. 22 auf. Das Fahrzeug 3 ist mit Paaren von Klemmeinrichtungen 31, 32, 33, 34 und 35 ausgebildet, mittels welcher es an das jeweils obere Trum 11 bzw. 21 der beiden Förderseile 1 und 2 ankuppelbar ist. Zur Betätigung der Klemmeinrichtungen 31 bis 35 ist eine Steuerschiene 4 vorgesehen, an deren beiden Enden Steuerrampen 41 und 42 vorgesehen sind, welche mittels diesen zugeordneten Stellzylindern 43 und 44 um horizontale Achsen 43a und 44a verschwenkbar sind.

Im Betrieb der Anlage wird das Fahrzeug 3 in den Bereich des Überganges der beiden Förderseile 1 und 2 in Richtung des Pfeiles A bewegt. Dabei laufen Steuerrollen der Klemmeinrichtungen 31 bis 34 aufeinander folgend über die erste Steuerrampe 41, welche sich in ihrer unteren Schwenklage befindet, auf die Steuerschiene 4 und auf die zweite Steuerrampe 42, welche sich in ihrer oberen Schwenklage befindet, auf, wodurch die Klemmeinrichtungen 31 bis 34 in ihre Offenstellung gebracht und in dieser gehalten werden, wogegen die Klemmeinrichtung 35 an das erste Förderseil 1 angekuppelt bleibt. In dieser Stellung des Fahrzeuges 3 wird das erste Förderseil 1 angehalten.

Es ist dies diejenige Stellung, welche in den FIG.5 und FIG.5a dargestellt ist.

In weiterer Folge wird die zweite Steuerrampe 42 der Steuerschiene 4 in ihre untere Schwenklage verschwenkt, wodurch die Klemmeinrichtungen 31 von ihrer Offenstellung in ihre Schließstellung gelangen, wodurch das Fahrzeug 3 an das zweite Förderseil 2, welches gleichfalls nicht bewegt wird, angekuppelt wird. Diese Stellung ist in den FIG.6 und FIG.6a dargestellt.

In weiterer Folge wird die erste Steuerrampe 41 in ihre obere Lage verschwenkt, wodurch auch die Klemmeinrichtungen 35 vom ersten Förderseil 1 abgekuppelt werden. Diese Stellung ist in den FIG.7 und FIG.7a dargestellt.

Sobald hierauf das zweite Förderseil 2 wieder angetrieben wird, wird das Fahrzeug 3 in Richtung des Pfeiles A weiter bewegt. Hierauf gelangen aufeinander folgend auch die Klemmeinrichtungen 32 bis 35 in ihre Schließstellung, wodurch das Fahrzeug 3 auch mittels der Klemmeinrichtungen 32 bis 35 an das zweite Förderseil 2 angekuppelt wird. Bei der in den FIG.8, FIG.8a und FIG.8b dargestellten zweiten Ausführungsform ist die Steuerschiene 4 an ihrem Anfang und an ihrem Ende mit festen Steuerrampen 41 und 42 ausgebildet, durch welche die Paare der Klemmeinrichtungen 31 bis 35 durch die Bewegung der Fahrzeuge 3 über die Steuerschiene 4 gesteuert werden. Hierbei werden die beiden Förderseile 1 und 2 mit gleicher Geschwindigkeit angetrieben, wobei das Fahrzeug 3 beim Übergang vom ersten Förderseil 1 auf das zweite Förderseil 2 mit der Geschwindigkeit der beiden Förderseile 1 und 2 verfahren wird. Beim Überfahren der Steuerschiene 4 werden die Klemmeinrichtungen 31 bis 35 aufeinander folgend durch die erste Steuerrampe 41 in ihre Offenstellung gebracht, wodurch sie vom ersten Förderseil 1 abgekuppelt werden, und werden sie durch die Steuerschiene 4 in der Offenstellung gehalten. Sobald sie in den Bereich der zweiten Steuerrampe 42 gelangen, werden sie wieder in die Schließstellung gebracht, wodurch das Fahrzeug 3 an das zweite Förderseil 2 angekuppelt wird.

Bei dieser Ausführungsform ist es zwingend erforderlich, dass die beiden Förderseile 1 und 2 synchron bewegt werden. Das Fahrzeug 3 kann auch bei dieser Ausführungsform durch Abschalten der Antriebe für die Förderseile 1 und 2 angehalten werden, um ein Einsteigen bzw. Aussteigen der Passagiere zu ermöglichen.

Bei der in den FIG.9 und FIG.9a dargestellten nicht erfindungsgemäßen Ausführungsform ist im Bereich des Überganges vom ersten Förderseil 1 auf das zweite Förderseil 2 mindestens eine Fördereinrichtung 6 vorgesehen, mittels welcher das Fahrzeug 3 in demjenigen Stadium, in welchem es vom ersten Förderseil 1 abgekuppelt ist und an das zweite Förderseil 2 noch nicht angekuppelt ist, solang in Richtung des Pfeiles A bewegt wird, bis es an das zweite Förderseil 2 angekuppelt ist. Die Fördereinrichtung ist durch zwei Antriebsmotoren 61 gebildet, durch welche über Keilrimenen 62 mindestens eine Antriebsrolle 63 angetrieben wird, welche an einer Antriebsfläche 64 des Fahrzeuges 3 zur Wirkung kommt.

Wie dies aus den FIG.10 und FIG.10a ersichtlich ist, sind die am Fahrzeug 3 befindlichen Klemmeinrichtungen 31 bis 35 mit einem Steuerhebel 7 ausgebildet, an welchem eine Steuerrolle 71 gelagert ist. Die Steuerrolle 71 steht unter Wirkung einer Druckfeder 72, durch welche die Klemmeinrichtungen 31 bis 35 in ihre Schließstellung gebracht werden. Sobald die Steuerrolle 71 auf die Steuerschiene 4 aufläuft, wird der Steuerhebel 7 entgegen der Druckfeder 72 so verstellt, dass die Klemmeinrichtungen 31 bis 35 in ihre Offenstellung gelangen, wodurch das Fahrzeug 3 von den Förderseilen abgekuppelt wird.

Das Fahrzeug 3 ist mit einem Fahrzeuggestell 81, mit Laufrädern 82, welche auf Schienen 51 und 52 der Fahrbahn 5 abrollen, mit Führungsrollen 83 und mit Dämpfungselementen 84 ausgebildet.

## Patentansprüche

1. Anlage zur Beförderung von Personen mit mindestens einer Fahrbahn, längs welcher mittels mehrerer in sich geschlossener Förderseile (1, 2) mehrere Fahrzeuge (3) bzw. Fahrzeuggruppen verfahrbar sind, wobei mindestens zwei aufeinander folgende Förderseile (1, 2) vorgesehen sind, welchen jeweils mindestens ein Antrieb zugeordnet ist, wodurch sie unabhängig voneinander antreibbar sind, und an welche die Fahrzeuge (3) bzw. Fahrzeuggruppen mittels Klemmeinrichtungen (31 bis 35) ankuppelbar sind, **dadurch gekennzeichnet, dass** die mindestens zwei aufeinander folgenden Förderseile (1, 2) in Längsrichtung der Anlage aufeinander folgend und zumindest angenähert in einer Linie angeordnet sind, dass die Fahrzeuge (3) bzw. Fahrzeuggruppen mit mindestens zwei in Längsrichtung der Anlage voneinander im Abstand angeordneten Klemmeinrichtungen (31 bis 35) ausgebildet sind und dass eine Steuereinrichtung (4) vorgesehen ist, durch welche beim Übergang eines Fahrzeuges (3) von einem ersten Förderseil (1) auf das folgende Förderseil (2) mindestens die in Fahrtrichtung (A) befindliche erste Klemmeinrichtung (31) vom ersten Förderseil (1) abgekuppelt und hierauf an das folgende Förderseil (2) angekuppelt wird und weiters die mindestens eine weitere Klemmeinrichtung (32 bis 35) vom ersten Förderseil (1) abgekuppelt und hierauf an das folgende Förderseil (2) angekuppelt wird, und dass beim Übergang eines Fahrzeuges (3) vom ersten Förderseil (1) auf das folgende Förderseil (2) gleichzeitig mindestens eine Klemmeinrichtung (32 bis 35) am ersten Förderseil (1) und mindestens eine Klemmeinrichtung (31) am folgenden Förderseil (2) angekuppelt ist.

2. Anlage nach Patentanspruch 1, **dadurch gekennzeichnet, dass** die Steuereinrichtung durch eine Steuerschiene (4) gebildet ist, durch welche bei der Bewegung des Fahrzeuges (3) die an diesem befindlichen Klemmeinrichtungen (31 bis 35) in ihre Offenstellung gebracht werden, wodurch das Fahrzeug (3) von einem ersten Förderseil (1) abgekuppelt und in weiterer Folge an das folgende Förderseil (2) angekuppelt wird.

3. Anlage nach Patentanspruch 2, **dadurch gekennzeichnet, dass** die Steuerschiene (4) an ihren beiden Enden mit vorzugsweise keilförmig ausgebildeten Steuerrampen (41, 42) ausgebildet ist.

4. Anlage nach Patentanspruch 3, **dadurch gekennzeichnet, dass** die beiden Steuerrampen (41, 42) verschwenkbar und mittels Stelleinrichtungen (43, 44) höhenverstellbar sind.

5. Anlage nach einem der Patentansprüche 2 bis 4, **dadurch gekennzeichnet, dass** den Klemmeinrichtungen (31 bis 35) jeweils eine an einem Steuerhebel (7) gelagerte Steuerrolle (71) zugeordnet ist, welche auf die Steuerschiene (4) aufläuft, wodurch die Klemmeinrichtungen (31 bis 35) in ihre Offenstellungen gebracht werden.

## Claims

1. An arrangement for transporting persons comprising at least one track, along which a plurality of vehicles (3) or vehicle groups, respectively, can be displaced by means of a plurality of self -contained conveying cables (1, 2), wherein provision is made for at least two consecutive conveying cables (1, 2), to which at least one drive is assigned in each case, by means of which they can be driven independent from one another, and to which the vehicles (3) or vehicle groups, respectively, can be coupled by means of clamping devices (31 to 35), **characterized in that** the at least two consecutive conveying ropes (1, 2) are arranged in longitudinal direction of the arrangement so as to follow one another and so as to be at least approximately arranged in a line, that the vehicles (3) or vehicle groups, respectively, are embodied with at least two clamping devices (31 to 35), which are arranged in longitudinal direction of the arrangement at a distance from one another and that provision is made for a control device (4), by means of which at least the first clamping device (31), which is located in driving direction (A), is uncoupled from the first conveying rope (1) in response to the transition of a vehicle (3) from a first conveying rope (1) to the following conveying rope (2) and is hereupon coupled to the following conveying rope (2) and the at least one further clamping device (32 to 35) is furthermore uncoupled from the first conveying rope (1) and is hereupon coupled to the following conveying rope (2) and that at the transition of a vehicle (3) from the first conveying rope (1) to the following conveying rope (2) at the same time at least one clamping device (32 to 35) is coupled to the first conveying rope (1) and at least one clamping device (31) is coupled to the following conveying rope (2).

2. The arrangement according to patent claim 1, **characterized in that** the control device is formed by means of a guide rail (4), by means of which, in response to the movement of the vehicle (3), the clamping devices (31 to 35), which are located on said vehicle, are brought into their open position, whereby the vehicle (3) is uncoupled from a first conveying rope (1) and is subsequently coupled to the following conveying rope (2).

3. The arrangement according to patent claim 2, **characterized in that**, at both of its ends, the guide rail (4) is embodied with control ramps (41, 42), which are preferably embodied in a wedge-shaped manner.

4. The arrangement according to patent claim 3, **characterized in that** the two control ramps (41, 42) are pivotable and are height-adjustable by means of control devices (43, 44).

5. The arrangement according to one of patent claims 2 to 4, **characterized in that** a control roller (71), which is supported on a control lever (7) and which runs onto the guide rail (4), is in each case assigned to the clamping devices (31 to 35), whereby the clamping devices (31 to 35) are brought into their open positions.

## Revendications

1. Installation de transport de personnes avec au moins une voie le long de laquelle plusieurs véhicules (3) ou groupes de véhicules sont aptes à circuler à l'aide de plusieurs câbles transporteurs sans fin (1, 2), étant précisé qu'il est prévu au moins deux câbles transporteurs successifs (1, 2) à chacun desquels est associé au moins un entraînement, moyennant quoi ils sont aptes à être entraînés indépendamment l'un de l'autre, et auxquels les véhicules (3) ou groupes de véhicules sont aptes à être accouplés à l'aide de dispositifs de serrage (31 à 35), **caractérisée en ce que** les deux câbles transporteurs successifs (1, 2), ou plus, sont disposés à la suite l'un de l'autre dans le sens longitudinal de l'installation et au moins approximativement sur une ligne, **en ce que** les véhicules (3) ou groupes de véhicules sont pourvus d'au moins deux dispositifs de serrage (31 à 35) espacés l'un de l'autre dans le sens longitudinal de l'installation, et **en ce qu'**il est prévu un dispositif de commande (4) grâce auquel, lors du passage d'un véhicule (3) d'un premier câble transporteur (1) au câble transporteur suivant (2), au moins le premier dispositif de serrage (31) qui se trouve dans le sens de marche (A) est désaccouplé du premier câble transporteur (1) puis est accouplé au câble suivant (2), et le ou les autres dispositifs de serrage (32 à 35) sont désaccouplés du premier câble transporteur (1) puis sont accouplés au câble transporteur suivant (2) et qu'à le passage d'un véhicule (3) du premier câble transporteur (1) au câble transporteur suivant (2) en même temps au moins un dispositif de serrage (32 à 35) est accouplé au premier câble transporteur (1) et au moins un dispositif de serrage (31) est accouplé au câble transporteur suivant (2).

2. Installation selon la revendication 1, **caractérisée en ce que** le dispositif de commande est formé par un rail de commande (4) grâce auquel, lors du déplacement du véhicule (3), les dispositifs de serrage (31 à 35) qui se trouvent sur celui-ci sont amenés dans leur position ouverte, moyennant quoi le véhicule (3) est désaccouplé d'un premier câble transporteur (1) et est ensuite accouplé au câble transporteur suivant (2).

3. Installation selon la revendication 2, **caractérisée en ce que** le rail de commande (4) est pourvu, à ses deux extrémités, de rampes de commande (41, 42) de préférence cunéiformes.

4. Installation selon la revendication 3, **caractérisée en ce que** les deux rampes de commande (41, 42) sont pivotantes et sont réglables en hauteur à l'aide de dispositifs de réglage (43, 44).

5. Installation selon l'une des revendications 2 à 4, **caractérisée en ce qu'**à chacun des dispositifs de serrage (31 à 35) est associé un galet de commande (71) qui est monté sur un levier de commande (7) et qui roule sur le rail de commande (4), moyennant quoi les dispositifs de serrage (31 à 35) sont amenés dans leur position ouverte.
